# EUROPÄISCHE PATENTSCHRIFT

(11) **EP 0 718 719 B1**
(45) Veröffentlichungstag und Bekanntmachung des Hinweises auf die Patenterteilung: **01.03.2000**
(21) Anmeldenummer: 95118275.7
(22) Anmeldetag: 21.11.1995
(51) Int. Cl.: G03G 15/16

(54) **Elektrophotographischer Drucker für Metallfolien**
Electrophotographic printing apparatus for metal sheets
Imprimante électrophotographique pour feuilles métalliques

(30) Priorität: 23.12.1994 DE 4446148
(43) Veröffentlichungstag der Anmeldung: 26.06.1996
(73) Patentinhaber: CSAT GESELLSCHAFT FÜR COMPUTER-SYSTEME UND AUTOMATIONS-TECHNIK MBH, 76185 Karlsruhe (DE)
(72) Erfinder: Mathea, Hans, D-76185 Karlsruhe (DE)
(74) Vertreter: Trappenberg, Hans

(56) Entgegenhaltungen:
- EP-A- 0 309 588
- US-A- 5 113 226
- US-A- 5 172 174

## Beschreibung

Die Erfindung betrifft einen elektrophotographischen Drucker, insbesondere einen Laser- oder LED-Drucker, für Metallfolien, insbesondere Aluminiumfolien für Blisterverpackungen, mit einem Bildträger zum Übertragen von Toner aus einem Tonerbehälter auf die Metallfolie, und einer ersten Ladeeinheit, welche im Bereich der dem Bildträger zugewandten Seite der Metallfolie angeordnet ist.

Bei heute bekannten Laser-Druckern wird ein Laserstrahl entsprechend dem Druckbild über eine sogenannte Bildwalze geführt, welche sich an den betreffenden Stellen elektrostatisch verändert. Die Oberfläche der Bildwalze wird nach der Beschriftung durch den Laserstrahl an einer Toner-Einheit vorbeigeführt, wodurch sich die elektrostatisch veränderten Bereiche der Bildwalze mit Toner bedecken. Der an der Bildwalze haftende Toner wird nachfolgend an das zu bedruckende Medium abgegeben. Dies geschieht in der Weise, daß das zu bedruckende Medium ebenfalls entsprechend elektrostatisch aufgeladen ist, wodurch der an der Bildwalze haftende Toner auf das zu bedruckende Medium übertragen wird. Je nach Größe der elektrostatischen Aufladung des zu bedruckenden Mediums wird der Toner entweder vollständig oder nur teilweise von der Bildwalze abgegeben. Der an der Bildwalze verbleibende Toner wird mittels einer Reinigungseinheit von der Bildwalze entfernt und in einem Behälter für verbrauchten Toner gesammelt.

Die elektrostatische Aufladung des zu bedruckenden Mediums geschieht regelmäßig durch eine Ladeeinheit, einer sogenannten Korona, welche an der der Bildwalze abgewandten Seite des zu bedruckenden Mediums angeordnet ist.

Daraus ergibt sich der Nachteil, daß beispielsweise dickere Folien nicht so stark aufgeladen werden können, daß sie genügend Toner von der Bildwalze abnehmen können, wodurch das Druckbild zu schwach wird und eine größere Menge Toner auf der Bildwalze verbleibt. Der nicht abgezogene Toner ist verbraucht und muß entsorgt werden. Um das Druckbild stärker zu machen, muß mehr Toner auf die Bildwalze aufgebracht werden. Hierdurch wird zwar das Druckbild etwas stärker, jedoch erhöht sich auch die Menge des verbrauchten Toners. Dies wirkt sich nicht nur nachteilig auf die Kosten aus, sondern belastet darüber hinaus auch noch die Umwelt.

Der vorher beschriebene Nachteil tritt nicht nur bei dicken Folien, sondern auch besonders stark bei Metallfolien auf. Metallfolien können mit bisher bekannten elektrophotographischen Druckern nicht oder nur unzureichend bedruckt werden. Aus der US-A-5,172,174 ist ein Druckersystem bekannt, bei welcher Toner von einer Bildwalze auf eine Folie übertragen wird. Zur Übertragung des Toners auf die Folie ist eine erste Ladeeinheit vorgesehen, welche der Bildwalze gegenübersteht und an der Stelle angeordnet ist, an der die Bildwalze mit der Folie in Berührung kommt. Des weiteren ist im Bereich der dem Bildträger zugewandten Seite der Folie eine zweite Ladeeinheit angeordnet, mittels der die dem Bildträger zugewandte Seite der Folie so aufgeladen wird, daß eine Übertragung von Toner vom Bildträger auf die Folie verhindert wird.

Des weiteren ist aus der EP-A-0 309 588 ein Druckersystem bekannt, bei dem Toner von einer Bildwalze auf eine Folie übertragen wird. Im der Folie abgewandten Bereich der Bildwalze ist eine Ladeeinheit angeordnet, mittels der die Oberfläche der Bildwalze aufgeladen wird, damit sie zur Aufnahme von Toner geeignet ist. Ebenfalls an der Stelle, an der die Bildwalze mit der Folie in Berührung kommt, ist an der der Bildwalze abgewandten Seite der Folie eine Transfereinheit angeordnet.

Es ist daher Aufgabe der Erfindung, einen eingangs genannten elektrophotographischen Drucker derart auszubilden, daß er zum Bedrucken von Metallfolien bei möglichst geringem Tonerverbrauch geeignet ist.

Die Lösung dieser Aufgabe ergibt sich aus den Merkmalen des kennzeichnenden Teils des Anspruchs 1. Vorteilhafte Weiterbildungen der Erfindung ergeben sich aus den abhängigen Ansprüchen.

Gemäß der Erfindung ist die Ladeeinheit an der der Bildwalze zugewandten Seite der Metallfolie angeordnet. Es hat sich gezeigt, daß durch eine derart angeordnete Ladeeinheit Metallfolien ohne eine größere Aufbringung von Toner auf den Bildträger mit sehr gutem Ergebnis bedruckt werden können. Durch die erfindungsgemäße Anordnung entspricht das auf eine Metallfolie aufgebrachte Druckbild etwa dem bei Zuführung einer gleichen Tonermenge auf den Bildträger dem auf eine Papierbahn mit einer herkömmlichen Anordnung der Ladeeinheit aufgebrachten Druckbild.

Zum Bedrucken von stärkeren Folien kann im Drucker jedoch eine weitere Ladeeinheit vorgesehen sein, welche auf herkömmliche Weise an der dem Bildträger abgewandten Seite der Folie angeordnet ist. Bei einem derart ausgebildeten Drucker kann in vorteilhafter Weise eine Steuerung vorgesehen sein, mittels der die erste und die zweite Ladeeinheit aktiviert werden können. Bei Bedarf kann somit entweder die erste, die zweite oder beide Ladeeinheiten aktiviert werden. Die Steuerung kann jedoch auch so ausgebildet sein, daß die Höhe der an den Ladeeinheiten anliegenden Spannungen einstellbar ist. Hierdurch ergibt sich ein großer Bereich, innerhalb dessen ein zu bedruckendes Medium statisch aufgeladen werden kann.

Es können beispielsweise unterschiedlich dicke Folien bedruckt werden oder auch Folien aus einem Material, welches sich von unten schlecht statisch aufladen läßt. Selbstverständlich können mit einem erfindungsgemäßen Drucker auch nichtmetallische Folien bedruckt werden. Die erfindungsgemäße Anordnung erlaubt das Bedrucken von sehr dicken oder schwer aufladbaren Materialien.

Die Ladeeinheiten können in vorteilhafter Weise sich gegenüberstehend angeordnet sein. Sie könnten dann als eine Einheit ausgebildet sein. Dies wirkt sich vorteilhaft auf die Bauform und die Herstellungskosten aus.

Wenn es jedoch erforderlich ist, können die Ionisiereinheiten auch in Transportrichtung der Metallfolie versetzt angeordnet sein. So kann die erste Ladeeinheit im Bereich in Transportrichtung der Folie gesehen vor dem Bildträger angeordnet sein und die zweite Ladeeinheit unterhalb des Bildträgers.

Da durch die erfindungsgemäße Ausgestaltung eines elektrophotographischen Druckers Metallfolien ohne eine erhöhte Aufbringung von Toner auf den Bildträger bedruckt werden können, ergibt sich eine erhebliche Kostensenkung beim Drucken. Darüber hinaus fällt bedeutend weniger Toner-Abfall an, wodurch die Umwelt entlastet wird.

Wenngleich die vorliegende Erfindung auch anhand eines Laser-Druckers beschrieben wurde, so kann sie selbstverständlich auch bei einem Drucker angewendet werden, bei welchem der Bildträger in anderer Weise beschrieben wird, und die Schwärzungsmittel wie Toner, Farbe usw. mittels Ladeeinheiten auf das zu bedruckende Medium übertragen werden, wie beispielsweise bei einem elektromagnetischen Drucker nach einem magnetischen Prinzip oder bei einem Ionen-Drucker nach einem Ionentransfer-Prinzip.

Weitere Einzelheiten, Merkmale und Vorteile der vorliegenden Erfindung ergeben sich aus der nachfolgenden Beschreibung eines besonderen Ausführungsbeispiels unter Bezugnahme auf die Zeichnung.

Es zeigt die einzige Figur eine schematische Darstellung der wesentlichsten Teile eines erfindungsgemäßen Laser-Druckers.

Wie der Fig. zu entnehmen ist, wird eine Metallfolie 1 so an einer Bildwalze 2 vorbeigeführt, daß die Oberfläche der Bildwalze 2 mit der Oberfläche der Metallfolie 1 in Berührung kommt. Die Folie 1 kann jedoch auch in einem geringen Abstand an der Walzenoberfläche vorbeigeführt werden. Die Oberfläche der Bildwalze 2 ist so ausgestaltet, daß sie elektrostatisch aufladbar ist. Ein Laserstrahl 7 wird entsprechend der Bildvorlage so über die Oberfläche der Bildtrommel 2 geführt, daß sich die Oberfläche der Bildtrommel 2 entsprechend der Bildvorlage elektrostatisch verändert.

Nachdem die Oberfläche der Bildtrommel 2 elektrostatisch aufgeladen ist, wird sie an einem Tonerbehälter 3 vorbeigeführt. Der Tonerbehälter 3 enthält eine Übertragungswalze 3b, mittels welcher Toner aus dem Behälter 3 auf die Bildwalze 2 übertragen wird. An den Stellen, an der die Oberfläche der Bildwalze 2 elektrostatisch entsprechend der Bildvorlage verändert ist, bleibt Toner an der Bildwalze 2 haften. Durch die Drehbewegung in Richtung des Pfeils 8 wird der an der Bildwalze 2 haftende Toner zur Oberfläche der Metallfolie 1 transportiert.

Eine erste Ladeeinheit 4 ist in Transportrichtung der Metallfolie 1 gesehen im Bereich vor der Bildwalze 2 angeordnet. Hierdurch wird die der Bildwalze 2 zugewandte Seite der Metallfolie 1 elektrostatisch aufgeladen. Durch die elektrostatische Aufladung überträgt sich der an der Bildwalze 2 haftende Toner auf die Oberfläche der Metallfolie 1. Der nicht von der Bildwalze 2 abgenommene Toner wird mittels eines Abstreifers 9 im weiteren Verlauf der Drehbewegung der Bildwalze 2 von der Oberfläche der Bildwalze 2 entfernt. Der so entfernte Toner wird in einem Behälter 10 gesammelt.

Zur Vergrößerung der elektrostatischen Aufladung der Metallfolie 1 ist eine weitere Ladeeinheit 5 vorgesehen, welche an der der Bildwalze 2 abgewandten Oberfläche der Metallfolie 1 angeordnet ist. Die weitere Ladeeinheit 5 befindet sich im Bereich unterhalb der Bildwalze 2. Zur Aktivierung der beiden Ladeeinheiten 4, 5 beziehungsweise zur Steuerung der Höhe der an den Ladeeinheiten 4, 5 anliegenden Spannungen ist eine Steuerung 6 vorgesehen. Mittels der Steuerung 6 können die Ladeeinheiten 4, 5 manuell gesteuert werden. Die Steuerung kann aber auch in Abhängigkeit der Dicke oder des Materials der Metallfolie 1 erfolgen. Hierzu müßte ein entsprechender Sensor vorgesehen werden, welcher die benötigten Parameter an die Steuerung 6 abgibt.

## Patentansprüche

1. Elektrophotographische Drucker, insbesondere Laser- oder LED-Drucker, für Folien (1), insbesondere Aluminiumfolien für Blisterverpackungen, mit einem Bildträger (2), zum Übertragen von Toner aus einem Tonerbehälter (3) auf eine Folie (1), dadurch gekennzeichnet, daß der Drucker eine Ladeeinheit (4) beinhaltet, welche im Bereich der dem Bildträger (2) zugewandten Seite der Folie (1) angeordnet ist, und die geeignet ist die dem Bildträger (2) zugewandte Seite der Folie (1) so elektrostatisch aufzuladen, daß sich durch diese elektrostatische Aufladung der an dem Bildträger (2) haftende Toner auf die dem Bildträger zugewandte Seite der Folie (1) überträgt.

2. Elektrophotographischer Drucker nach Anspruch 1, dadurch gekennzeichnet, daß eine zweite Ladeeinheit (5) vorhanden ist, welche an der dem Bildträger (2) abgewandten Seite der Folie (1) angeordnet ist.

3. Elektrophotographischer Drucker nach Anspruch 2, dadurch gekennzeichnet, daß eine Steuerung (6) vorhanden ist, mittels der die erste und die zweite Ladeeinheit (4, 5) aktiviert werden können.

4. Elektrophotographischer Drucker nach Anspruch 3, dadurch gekennzeichnet, daß mittels der Steuerung (6) die Höhe der an den Ladeeinheiten (4, 5) anliegenden Spannung einstellbar ist.

5. Elektrophotographischer Drucker nach einem der Ansprüche 2 bis 4, dadurch gekennzeichnet, daß die Ladeeinheiten (4, 5) sich einander gegenüberstehend angeordnet sind.

## Claims

1. An electrophotographic printer, in particular a laser or LED-printer, for sheets (1), in particular aluminium sheets for blister packs. comprising an image carrier (2) for transferring toner from a toner container (3) on to a sheet (1), characterised in that the printer includes a charging unit (4) which is arranged in the region of the side of the sheet, that is towards the image carrier (2), and which is suitable for electrostatically charging the side of the sheet (1), that is towards the image carrier (2), so that the toner clinging to the image carrier (2) is transferred on to the side of the sheet (1), that is towards the image carrier, by said electrostatic charge.

2. An electrophotographic printer according to claim 1 characterised in that there is a second charging unit (5) which is arranged at the side of the sheet (1), that is remote from the image carrier (2).

3. An electrophotographic printer according to claim 2 characterised in that there is a control means (6), by means of which the first and the second charging units (4, 5) can be activated.

4. An electrophotographic printer according to claim 3 characterised in that the level of the voltage applied to the charging units (4, 5) can be set by means of the control means (6).

5. An electrophotographic printer according to one of claims 2 to 4 characterised in that the charging units (4, 5) are arranged in mutually opposite relationship.

## Revendications

1. Imprimante électrophotographique, notamment imprimante laser ou à diodes électroluminescentes, pour des feuilles (1), notamment des feuilles d'aluminium pour des emballages moulants, avec un support d'image (2), pour transférer du toner d'un réservoir de toner (3) sur une feuille (1), **caractérisée** en ce que l'imprimante contient une unité de chargement (4), qui est disposée dans la région du côté de la feuille (1) qui est tourné vers le support d'image (2), et qui permet de charger électrostatiquement le côté de la feuille (1) qui est tourné vers le support d'image (2) de telle sorte que, du fait de cette charge électrostatique, le toner adhérant sur le support d'image (2) se transfère sur le côté de la feuille (1 ) qui est tourné vers le support d'image.

2. Imprimante électrophotographique selon la revendication 1, caractérisée en ce qu'une deuxième unité de chargement (5) est présente, qui est disposée sur le côté de la feuille (1) qui est opposé au support d'image (2).

3. Imprimante électrophotographique selon la revendication 2, **caractérisée** en ce qu'une commande (6) est présente, qui permet d'activer la première et la deuxième unité (4, 5) de chargement.

4. Imprimante électrophotographique selon la revendication 3, **caractérisée** en ce que la commande (6) permet de régler le niveau de la tension appliquée aux unités de chargement (4, 5).

5. Imprimante électrophotographique selon une des revendications 2 à 4, **caractérisée** en ce que les unités de chargement (4, 5) sont disposées en vis-à-vis.
